# EUROPÄISCHE PATENTSCHRIFT

(11) **EP 0 333 911 B1**
(45) Veröffentlichungstag und Bekanntmachung des Hinweises auf die Patenterteilung: **10.03.1993**
(21) Anmeldenummer: 88110797.3
(22) Anmeldetag: 06.07.1988
(51) Int. Cl.: B65D 5/44, B65D 5/50, B65D 71/00

(54) **Behälterverpackung und Zuschnitt hierfür**
Packing for cases and blank for it
Emballage pour boîtes et pièce découpée pour cela

(30) Priorität: 21.03.1988 DE 3809460
(43) Veröffentlichungstag der Anmeldung: 27.09.1989
(73) Patentinhaber: Spade, Helge, D-85567 Grafing (DE); Holm, Dieter, D-81825 München (DE)
(72) Erfinder: Spade, Helge, D-85567 Grafing (DE); Holm, Dieter, D-81825 München (DE)
(74) Vertreter: Zeitler, Giselher, Dipl.-Ing.

(56) Entgegenhaltungen:
- DE-A- 3 443 116
- FR-A- 1 557 757
- US-A- 2 738 055

## Beschreibung

Die Erfindung betrifft eine Verpackung für mehrere Behälter, insbesondere Farbdosen, gemäß dem Oberbegriff des Anspruchs 1 sowie einen Zuschnitt für eine derartige Behälterverpackung gemäß dem Oberbegriff des Anspruchs 8.

Bei einer bekannten Behälterverpackung der gattungsgemäßen Art (FR-A-1 557 757) ist ein Verpackungsboden mit seitlich angeformten Seitenteilen vorgesehen. An einem der Seitenteile ist ein Verpackungsdeckel angeformt, der zwei halbkreisförmige Einschnitte besitzt. Diese bilden zwei Klappen, die sich bei geschlossener Verpackung in den Deckelbereich der in der Verpackung angeordneten Behälter erstrecken können.

Die bekannte Behälterverpackung weist jedoch den Nachteil auf, daß die Klappen lediglich ein Herausfallen der Behälter aus der Verpackung verhindern, nicht aber deren Lage fixieren können. Auch kann die bekannte Verpackung diese Funktion nur dann erfüllen, wenn sie vollständig mit Behältern gefüllt ist.

Der Erfindung liegt daher die Aufgabe zugrunde, die Verpackung der gattungsgemäßen Art zur Beseitigung der geschilderten Nachteile derart auszugestalten, daß sie bei geringem konstruktiven Aufwand eine sichere Fixierung der in ihr enthaltenen Behälter unabhängig von der vorgesehenen Behälteranzahl gewährleistet und außerdem eine automatisierte Bildung der fertigen Verpackung erleichtert. Außerdem soll ein einfach herzustellender Zuschnitt für eine derartige Verpackung geschaffen werden.

Die zur Lösung dieser Aufgabe geschaffene Verpackung gemäß der Erfindung weist die in Anspruch 1 angegebenen Merkmale auf. Vorteilhafte Ausgestaltungen hiervon sind in den weiteren Ansprüchen angegeben.

Der erfindungsgemäß geschaffene Zuschnitt für eine derartige Verpackung weist die in Anspruch 8 aufgeführten Merkmale auf.

Der erfindungsgemäßen Verpackung liegt der Gedanke zugrunde, die zur Fixierung der Behälter vorgesehenen Haltemittel derart auszugestalten, daß diese bei geschlossener Verpackung von oben her in den vertieft ausgebildeten Deckel jedes Behälters eingreifen, und zwar derart, daß hierdurch eine einwandfreie Lagefixierung jedes Behälters gewährleistet ist.

Zu diesem Zweck sind einerseits die Fixierlaschen gemäß der Erfindung an der Verpackung festgelegt bzw. fest mit dieser verbunden, wobei eine bevorzugte Ausführungsform darin besteht, daß die Fixierlaschen einstückig mit der Verpackung ausgebildet sind. In diesem Zusammenhang entspricht es einer zweckmäßigen Ausbildung, wenn die Fixierlaschen als Laschenreihe mit einer der Maximalanzahl der Behälter entsprechenden Laschenanzahl an eine Seitenwand der Verpackung anschließen.

Andererseits liegt es im Rahmen der Erfindung, die Form der Fixierlaschen derart vorzusehen, daß diese wenigstens teilweise der Form der Vertiefung jedes Behälterdeckels entspricht. Vorzugsweise sind hierbei die Fixierlaschen, wenn die Verpackung zur Aufnahme von Behältern mit kreisrundem Deckel vorgesehen ist, weitgehend etwa halbkreisförmig ausgebildet, so daß hierdurch eine die Position der Behälter innerhalb der Verpackung sicher fixierende Anlage des Laschenumfangs innerhalb des Deckelrandes gewährleistet ist. Selbstverständlich kann auch bei Behältern mit anders ausgebildeter Deckelform, beispielsweise mit viereckigem Deckel bzw. mit viereckiger Deckelvertiefung, die Laschenform entsprechend komplementär vorgesehen sein. Darüber hinaus ist es selbstverständlich auch möglich, die jeweilige Fixierlasche unabhängig von der Deckelform bzw. der Form der hierin vorgesehenen Vertiefung derart auszubilden, daß lediglich eine punktförmige, gleichwohl aber fixierende Anlage der Lasche innerhalb der Deckelvertiefung erreicht wird. So ergibt sich beispielsweise auch bei einem Behälter mit kreisrundem Deckel bzw. entsprechend ausgebildeter Vertiefung mittels einer viereckig ausgeformten Lasche eine punktförmige Anlage der Lasche an deren beiden äußeren Ecken innerhalb der Deckelvertiefung.

Um zu gewährleisten, daß die Fixierlaschen in einer zum Behälterdeckel weitgehend parallelen Lage in die Deckelvertiefung eingreifen, ist in weiterer Ausbildung der Erfindung vorgesehen, daß die Fixierlaschen innenseitig an der gemeinsamen Auflagestelle mit dem Deckelrand eine Vertiefung aufweisen. In diese Vertiefung ragt dann der Deckelrand bei geschlossener Verpackung hinein.

In entsprechender Ausbildung hierzu kann weiterhin erfindungsgemäß vorgesehen sein, daß die Verpackung innenseitig an der Seitenwand an der gemeinsamen Berührungssstelle mit dem Behälter eine Vertiefung aufweist.

Insgesamt ist durch die erfindungsgemäß ausgestaltete Verpackung der Vorteil erzielt, daß diese sich mit geringem konstruktiven Aufwand fertigen läßt, da es keiner gesonderten Zwischenstege, Einlegeböden und dgl. bedarf, um die innerhalb der Verpackung aufzunehmenden Behälter in ihrer Lage sicher zu fixieren. Vielmehr ist es lediglich erforderlich, eine fest mit der Verpackung verbundene Laschenreihe vorzusehen, deren einzelne Fixierlaschen vorzugsweise komplementär zu der im Deckel jedes Behälters vorgesehenen Vertiefung ausgebildet sind. Eine derartige Verpackung bzw. der entsprechend ausgebildete Verpackungszuschnitt erleichtert in großem Umfang die Automatisierung der Verpackung der einzelnen Behälter, da es nun möglich ist, ausgehend von dem flachen Verpackungszuschnitt, die entsprechende Anzahl der zu verpackenden Behälter auf dem Packungsboden des Zuschnittes anzuordnen und sodann in automatisierter Weise aus dem Zuschnitt die fertige Verpackung zu bilden, und zwar unter Gewährleistung der gleichzeitigen sicheren Fixierung der einzelnen Behälter.

Ein besonders wesentlicher Vorteil der erfindungsgemäßen Verpackung ist auch darin zu sehen, daß nicht nur kein gesondertes Füllmaterial, wie bisher notwendig, zur Fixierung der Behälter erforderlich ist, sondern daß die Verpackung auch zur Aufnahme von Behältern in einer geringeren Anzahl als der maximal möglichen Anzahl geeignet ist, ohne daß sich die ansonsten zwangsläufig auftretenden Probleme hinsichtlich der Lagefixierung sowie auch des Gewichtsausgleichs ergeben. Wenn nämlich in einer erfindungsgemäßen Verpackung, die beispielsweise zur Aufnahme von maximal 5 Behältern vorgesehen ist, lediglich zwei oder drei Behälter angeordnet werden, sind diese gleichwohl mittels der in die Vertiefungen der jeweiligen Behälterdeckel eingreifenden Fixierlaschen unverrückbar in ihrer Lage gesichert. Gleichzeitig ist es ohne weiteres möglich, diese geringere Anzahl von Behältern derart innerhalb der Verpackung anzuordnen, daß die Gesamtverpackung eine ausgeglichene Gewichtsverteilung aufweist.

Schließlich besteht auch ein weiterer nicht unwesentlicher Vorteil der Verpackung gemäß der Erfindung darin, daß deren Stapelfähigkeit auch dann erhalten bleibt, wenn weniger als die maximal mögliche Anzahl von Behältern hierin angeordnet ist, da in solch einem Fall die Verpackung nach wie vor aufgrund der in gewichtsmäßig ausgeglichener Anordnung vorgesehenen Behälter das Aufstapeln weiterer Verpackungen zuläßt.

Die erfindungsgemäße Verpackung erlaubt mit Vorteil sehr leicht eine einfache Inhaltskontrolle. Es läßt nämlich die beispielsweise mittels Aufreißfaden sowie durch Herunterdrücken der geteilten Deckellasche einschließlich der Seitenwand und der entsprechenden Stirnwand- und Verbindungslaschen geöffnete Verpackung auf einen Blick erkennen, ob der Packungsinhalt vollständig ist. Da kein Füllmaterial vorhanden ist, wird die visuelle Kontrolle erleichtert.

Entscheidende Vorteile ergeben sich auch hinsichtlich der Stapelbarkeit, da die verpackten Kartonzuschnitte sich auf einer Europalette bzw. in Regalen selbststabilisierend und leichter im Verbund stapeln lassen, als dies bisher der Fall war. Ferner ist auch das Fassungsvermögen pro Europalette erhöht.

Nicht zuletzt wird mit der erfindungsgemäßen Verpackung ein weiterer Vorteil hinsichtlich der Entsorgbarkeit erzielt. Die vollständig aufgefaltete und entleerte Behälterverpackung stellt nämlich einen planliegenden Zuschnitt dar, der ohne weitere Maßnahmen gut gestapelt und somit einfach entsorgt werden kann.

Die Erfindung wird im folgenden in Form eines bevorzugten Ausführungsbeispiels anhand der Zeichnung näher erläutert. Diese zeigt in:
- Fig. 1: die Verpackung bzw. den Zuschnitt hierfür in Draufsicht und
- Fig. 2: in Draufsicht die Verpackung bzw. den Zuschnitt mit in die Behälterdeckel eingreifenden Fixierlaschen.

Wie aus der Zeichnung ersichtlich, weist die dargestellte Behälterverpackung 1 bzw. der Zuschnitt 1' hierfür in der üblichen Weise einen Verpackungsboden 2, eine Deckellasche 3, zwei Seitenwände 4 sowie entsprechende Stirnwand- und Verbindungslaschen 5 auf.

Die einzelnen Teile 2 bis 5 des Zuschnittes 1' sind durch Falzlinien 6 in der üblichen Weise unterteilt, so daß sie in der gewünschten Weise gegeneinander umgebogen bzw. verschwenkt werden können.

Die verschiedenen Teile 2 bis 5 des Verpackungszuschnittes 1' weisen eine solche Form auf, daß die fertige Verpackung 1 eine langgestreckte Form besitzt, und zwar derart, daß die hierin aufzunehmenden Behälter 7 in Reihe hintereinander angeordnet sind.

An der einen Seitenwand 4 ist anstelle der ansonsten üblichen Deckellasche 3 einstückig eine Fixierlaschenreihe angeformt. Diese besteht aus einzelnen Fixierlaschen 8, und zwar in einer Anzahl, die der Maximalanzahl der durch die Verpackung 1 aufzunehmenden Behälter 7 entspricht. Da die Verpackung 1 beim dargestellten Ausführungsbeispiel maximal 5 Behälter 7, in Reihe hintereinander angeordnet, aufnehmen kann, sind demgemäß auch fünf Fixierlaschen 8 vorgesehen.

Ausgehend davon, daß jeder Behälter 7 einen Deckel 9 mit einer hierin vorgesehen Vertiefung 10 aufweist, ist jede einzelne Fixierlasche 8 derart ausgebildet, daß ihre Form wenigstens teilweise der Vertiefung 10 jedes Behälterdeckels 9 entspricht. Beim dargestellten Ausführungsbeispiel ist dies derart verwirklicht, daß die Fixierlaschen 8 - bei kreisrund ausgebildetem Behälter 7 und demgemäß auch kreisrunder Deckelvertiefung 10 - weitgehend etwa halbkreisförmig ausgebildet sind und somit fixierend in die Deckelvertiefung 10 jedes zugeordneten Behälters 7 eingreifen, wenn die Fixierlaschen 8 in der aus Fig. 2 ersichtlichen Weise rechtwinklig zur angrenzenden Seitenwand 4 der Verpackung 1 umgebogen sind.

Um diesen lagefixierenden Eingriff der Laschen 8 in die Deckelvertiefung 10 noch zu verbessern, weist jede Fixierlasche 8, wie deutlich aus Fig. 1 ersichtlich, innenseitig an der gemeinsamen Auflagestelle mit dem umlaufenden Deckelrand 11 eine Vertiefung 12 auf, die vorzugsweise durch Einpressen oder dgl. in das zweckmäßigerweise aus Wellpappe, Karton oder dgl. bestehende Material der Verpackung 1 bzw. des Verpackungszuschnittes 1' gebildet ist.

Sinngemäß weist auch die Verpackung 1 innenseitig an der zugeordneten Seitenwand 4 eine entsprechende Vertiefung 13 auf, und zwar an der gemeinsamen Berührungsstelle mit dem Behälter 7.

Wie Fig. 2 erkennen läßt, sind die in Reihe hintereinander auf dem Verpackungsboden 2 angeordneten Behälter 7 - unabhängig davon, ob die maximal mögliche Anzahl von Behältern 7 oder eine geringere Anzahl vorgesehen ist - dann einwandfrei in ihrer Lage fixiert, wenn die aus den Fixierlaschen 8 gebildete Fixierlaschenreihe um die mit der Seitenwand 4 gemeinsame Falzlinie 6 rechtwinklig umgeklappt ist, und zwar derart, daß die einzelnen Fixierlaschen 8 in die Deckelvertiefung 10 jedes zugeordneten Behälters 7 eingreifen.

Danach läßt sich dann in der üblichen Weise, und zwar auch insgesamt außerordentlich leicht auf automatisiertem Weg, aus den restlichen Teilen des Zuschnitts 1' die fertige Verpackung 1 bilden.

Hinsichtlich vorstehend nicht erläuterter weiterer Merkmale wird im übrigen ausdrücklich auf die Zeichnung und die Ansprüche verwiesen.

## Patentansprüche

1. Verpackung für mehrere Behälter (7), insbesondere Farbdosen, die eine langgestreckte Form zur Aufnahme der hintereinander in Reihe angeordneten Behälter (7) besitzt und in den Behälterdeckel (9) eingreifende Haltemittel (8) zur Sicherung des Behälters (7) innerhalb der Verpackung (1) aufweist,
**dadurch gekennzeichnet,**
daß die Haltemittel (8) aus unverschieblich innerhalb der Verpackung (1) angeordneten, als Laschenreihe ausgebildeten Fixierlaschen (8) bestehen, wobei jeweils einem Behälter (7) eine Fixierlasche zugeordnet ist, die bei geschlossener Verpackung (1) in den vertieft ausgebildeten Deckel (9) des Behälters (7) zu dessen Lagefixierung in Richtung der in Reiheangeordneten Behälter eingreift.

2. Verpackung nach Anspruch 1,
**dadurch gekennzeichnet,**
daß die Laschenreihe mit einer der Maximalanzahl der Behälter (7) entsprechenden Laschenanzahl an eine Seitenwand (4) der Verpackung (1) anschließt.

3. Verpackung nach Anspruch 1 oder 2,
**dadurch gekennzeichnet,**
daß die Fixierlaschen (8) einstückig mit der Verpackung (1) ausgebildet bzw. fest mit dieser verbunden sind.

4. Verpackung nach einem der Ansprüche 1 bis 3,
**dadurch gekennzeichnet,**
daß die Form der Fixierlaschen (8) wenigstens teilweise der Form der Vertiefung (10) jedes Behälterdeckels entspricht.

5. Verpackung nach einem der Ansprüche 1 bis 4 für Behälter mit kreisrundem Deckel,
**dadurch gekennzeichnet,**
daß die Fixierlaschen (8) weitgehend etwa halbkreisförmig ausgebildet sind.

6. Verpackung nach einem der Ansprüche 1 bis 5,
**dadurch gekennzeichnet,**
daß die Fixierlaschen (8) innenseitig an der gemeinsamen Auflagestelle mit dem Deckelrand (11) eine Vertiefung (12) aufweisen.

7. Verpackung nach einem der Ansprüche 1 bis 6,
**dadurch gekennzeichnet,**
daß die Verpackung (1) jeweils innenseitig an der Seitenwand (4) an der gemeinsamen Berührungsstelle mit dem Behälter (7) eine Vertiefung (13) aufweist.

8. Zuschnitt für eine Verpackung nach einem der Ansprüche 1 bis 7 mit wenigstens einem Verpackungsboden (2), zwei hieran anschließenden Seitenwänden (4), wenigstens einer Deckellasche (3) und entsprechenden Stirnwand- sowie Verbindungslaschen (5), die sämtlich durch Falzlinien (6) einstückig miteinander verbunden sind,
**dadurch gekennzeichnet,**
daß an eine Seitenwand (4) anstelle einer Deckellasche (3) eine Fixierlaschenreihe anschließt, die aus einer der Maximalanzahl der zu verpackenden Behälter (7) entsprechenden Anzahl von Fixierlaschen (8) besteht, wobei jede Fixierlasche (8) eine zum Eingriff in eine Vertiefung (10) des Behälterdeckels (9) geeignete Form aufweist und zur Lagefixierung der Behälters in Richtung der in Reihe angeordneten Behälter dient.

## Claims

1. A packing case for a number of containers (7), particularly paint cans, the case having an elongate shape for holding the containers (7), which are arranged consecutively in a row, and having retaining means (8) which engage the container lid (9) in order to secure the container (7) inside the packing case (1), characterised in that the retaining means (8) comprise tabs (8) which are non-displaceably disposed in a row inside the packing case (1), a tab being associated with each container (7) and, when the packing case (1) is closed, engaging the recessed lid (9) of each container (7) in order to secure it in position in the direction of the containers arranged in a row.

2. A packing case according to claim 1, characterised in that the row of tabs is adjacent one side wall (4) of the packing case (1), the number of tabs in the row being equal to the maximum number of containers (7).

3. A packing case according to claim 1 or 2, characterised in that the tabs (8) are integral with or firmly secured to the packing case (1).

4. A packing case according to any of claims 1 to 3, characterised in that the shape of the retaining tabs (8) at least partially matches the shape of the recess (10) in each container lid.

5. A packing case according to any of claims 1 to 4, for containers with a circular lid, characterised in that the tabs (8) are to a large extent approximately semi-circular.

6. A packing case according to any of claims 1 to 5, characterised in that there is a recess (12) on the inside of the tabs (8) in the position abutted by the lid edge (11).

7. A packing case according to any of claims 1 to 6, characterised in that the packing case (1) has one recess (13) on the inside of the side wall (4) at each position in contact with the container (7).

8. A blank for a packing case according to any of claims 1 to 7, comprising at least one base (2), two adjoining side walls (4), at least one side flap (3) and corresponding end and joining tabs (5), all joined by fold lines (6) to form a single piece, characterised that instead of a lid flap (3), one side wall (4) is adjoined by a row of tabs which comprises a number of tabs (8) equal to the maximum number of containers (7) to be packed, each tab (8) having a shape suitable for engagement in a recess (10) in the container lid (9) and serving for securing the container in position in the direction of the containers arranged in a row.

## Revendications

1. Emballage pour plusieurs récipients (7), en particulier de boîtes de couleur, l'emballage présentant une forme allongée en vue de recevoir les récipients (7) disposés les uns derrière les autres en rangée et présentant des moyens de maintien (8), engagés dans les couvercles des récipients (9), pour fixer les récipients (7) dans leur position à l'intérieur de l'emballage (1), caractérisé en ce que les moyens de maintien (8) se composent de languettes de fixation (8), disposées de manière indéplaçable à l'intérieur de l'emballage (1) et réalisées sous forme de rangée de languettes, chacune des languettes étant associée à un récipient (7), et lorsque l'emballage (1) est fermé, s'engage dans la direction des récipients disposés en rangée et dans le couvercle (9), réalisé en creux, du récipient (7), en vue de fixer sa position

2. Emballage selon la revendication 1, caractérisé en ce que la rangée de languettes est raccordée à une paroi latérale (4) de l'emballage (1), à l'aide d'un nombre de languettes correspondant au nombre maximal de récipients (7).

3. Emballage selon la revendication 1 ou 2, caractérisé en ce que les languettes de fixation (8) sont réalisées d'une seule pièce avec l'emballage (1), ou rigidement reliées à lui.

4. Emballage selon l'une des revendications 1 à 3, caractérisé en ce que la forme des languettes de fixation (8) correspond au moins partiellement à la forme du creux (10) de chaque couvercle de récipient.

5. Emballage selon l'une des revendications 1 à 4 pour des récipients à couvercle circulaire, caractérisé en ce que les languettes de fixation (8) sont dans une large mesure réalisées à peu près en forme de demi-cercle.

6. Emballage selon l'une des revendications 1 à 5, caractérisé en ce que les languettes de fixation (8) présentent intérieurement un enfoncement (12), sur le point d'appui commun avec le bord du couvercle (11).

7. Emballage selon l'une des revendications 1 à 6, caractérisé en ce que l'emballage présente chaque fois intérieurement, sur la paroi latérale (4), un enfoncement (13) sur le point de contact commun avec le récipient (7).

8. Pièce découpée pour un emballage selon l'une des revendications 1 à 7, avec au moins un fond d'emballage (2), deux parois latérales (4) s'y raccordant, au moins une languette de couvercle (3) et des languettes de paroi frontale et de liaison (5) correspondantes, qui sont toutes d'une seule pièce et reliées entre elles par des lignes de pliage, caractérisée en ce qu'au lieu d'une languette de couvercle (3), une rangée de languettes de fixation se raccorde à une paroi latérale (4),rangée qui se compose d'un nombre de languettes de fixation (8) correspondant au nombre maximal des récipients (7) à emballer, chaque languette de fixation (8) présentant une forme convenant à l'engagement dans un enfoncement (10) de couvercle de récipient (9) et servant à fixer les récipients dans leur position, dans la direction des récipients disposés en rangées.
